# EUROPÄISCHE PATENTSCHRIFT

(11) **EP 1 391 681 B1**
(45) Veröffentlichungstag und Bekanntmachung des Hinweises auf die Patenterteilung: **11.10.2006**
(21) Anmeldenummer: 03018450.1
(22) Anmeldetag: 14.08.2003
(51) Int. Cl.: F41G 3/02

(54) **Verfahren und Vorrichtung zur Echtzeit-Geländeaufklärung**
Method and device for real time ground reconnaissance
Procédé et dispositif pour la reconnaissance du terrain en temps réel

(30) Priorität: 20.08.2002 DE 10238019
(43) Veröffentlichungstag der Anmeldung: 25.02.2004
(73) Patentinhaber: Diehl BGT Defence GmbH & Co.KG, 88662 Überlingen (DE)
(72) Erfinder:
(74) Vertreter: Diehl Patentabteilung

(56) Entgegenhaltungen:
- EP-A- 0 447 080
- EP-A- 0 800 052
- EP-A- 0 915 314
- DE-A- 3 313 648
- DE-A- 3 516 673
- DE-A- 4 104 800
- DE-A- 19 714 539
- US-A- 4 860 968

## Beschreibung

Die Erfindung betrifft ein Verfahren zur Echtzeit-Geländeaufklärung gemäß dem Oberbegriff des Anspruches 1 und eine Vorrichtung zur Durchführung dieses Verfahrens gemäß dem Oberbegriff des Anspruches 7.

Üblicherweise wird zur Echtzeit-Geländeaufklärung und zum Erfassen von Meßdaten wie der Lufttemperatur, der Windrichtung usw. eine kombinierte Bild- und Tonübertragung mit analogen Signalen vorgenommen. Um Meßdaten wie die Lufttemperatur o.dgl. beispielsweise aus einem Geschoß oder einem Flugkörper zusätzlich zu den Bildsignalen des aufzuklärenden Geländes vom Aufklärungs-Flugkörper zu einem Empfänger einer Bodenstation zu übertragen, kann der Tonträger benutzt werden, indem die quasi skalaren Meßdaten diesem aufmoduliert werden. Das ist jedoch nur mit einer eingeschränkten Bandbreite von ca. 40 kBit/sec bei NRZ-Daten (non return to zero), d.h. bei gängigen bipolaren, binär kodierten Digitalsignalen möglich. Eine andere Möglichkeit besteht darin, für die Bildsignalübertragung und für die Meßdaten-Signalübertragung zwei voneinander verschiedene Trägerfrequenzen zu verwenden. Die Verwendung von zwei voneinander verschiedenen Trägerfrequenzen stellt jedoch eine Verschwendung der nur eingeschränkt zur Verfügung stehenden Frequenzbänder dar. Die Verwendung zweier getrennter Trägerfrequenzen bedingt außerdem einen erheblichen Aufwand, weil für diese voneinander verschiedenen Trägerfrequenzen beispielsweise geeignete Antennen erforderlich sind.

Ein Verfahren zur Echtzeit-Geländeaufklärung mittels eines Sensors sowie eine Einrichtung zur Durchführung dieses Verfahrens ist in der DE 33 13 648 C2 beschrieben.

Eine endphasen-korrigierbare Suchzünder-Munition und ein Verfahren zum Bekämpfen gepanzerter Zielobjekte mit einer solchen Munition ist aus der DE 35 16 673 C2 bekannt.

Die DE 41 04 800 C2 offenbart eine Einrichtung zur Echtzeit-Geländeaufklärung mittels wenigstens eines Sensors, der als Lastkörper von einem Trägerprojektil nach Art einer Submunition verbringbar ist und dessen Informationen über ein Relais an eine abgesetzte Empfangsstation übertragbar sind. Der mindestens eine Sensor und das Relais sind als mit Abstiegs-Bremsmitteln ausgestattete Lastkörper eines Artillerie-Trägerprojektiles ausgelegt, die nach Verschuß über ein zu verifizierendes Zielgebiet aus dem Trägerprojektil freigebbar sind. Das Relais ist mit einem Bremsmittel für wesentlich geringere Sinkgeschwindigkeit ausgestattet als der rotierend und dabei das Zielgebiet spiralförmig einengend abtastende Sensor.

Eine Aufklärungseinrichtung mit einer Sensoreinheit, die zum Detektieren und Lokalisieren von Zielen vorgesehen ist, ist aus der EP 0 800 052 A2 bekannt. Diese bekannte Aufklärungseinrichtung ist in einem Artilleriegeschoß vorgesehen. Die Aufklärungseinrichtung ist mit einer Auftriebseinrichtung verbunden, die zwischen einem im Artilleriegeschoß platzsparend zusammengelegten Ruhezustand und einem aus dem Artilleriegeschoß freigegebenen Aktivzustand veränderbar ist. Die Auftriebseinrichtung dient dazu, die Aufklärungseinrichtung während einer relativ langen Zeitspanne von größenordnungsmäßig bis zehn Minuten über einem Ziel bzw. Zielgebiet, zur Detektion und Lokalisierung desselben, auf einer entsprechenden Höhe zu halten.

Eine preiswerte und kleinbauende, vor allem aber leistungsfähige und allwettertaugliche Aufklärungssensorik für eine kleine Aufklärungs-Drohne ist aus der DE 197 14 539 A1 bekannt. Die Aufklärungssensorik weist einen Optronik-Sensor und einen Hochfrequenz-Sensor auf, die beide im wesentlichen vertikal aber der Vertikalen gegenüber um einen kleinen Winkel angestellt in die Drohne eingebaut und um die Vertikale wenigstens um eine gewisse Bogenlänge, vorzugsweise rundum, verschwenkbar sind, so daß ein im überflogenen Gelände erfaßtes potentielles Zielobjekt in unterschiedlichen Spektralbereichen und Richtungen - vorzugsweise kurz nacheinander aus einander entgegengesetzten Richtungen - erfaßt und auf diese Weise wetterunabhängig konturenscharfe Sensorinformationen gewonnen und über Funk an eine Bodenkontrollstation geliefert werden können.

Aus der Druckschrift EP 0 447 080 ist ein Verfahren zur Geländeaufklärung bekannt, bei dem eine Kamera ein Bild des aufzuklärenden Geländes aufnimmt und ein Sensor gleichzeitig Meßdaten erfaßt.

Der Erfindung liegt die Aufgabe zugrunde, ein Verfahren und eine Vorrichtung der eingangs genannten Art zu schaffen, wobei zur Übertragung der Bildsignale und der Meßsignale nur ein vergleichsweise kleiner Aufwand erforderlich ist.

Diese Aufgabe wird verfahrensgemäß durch die Merkmale des Anspruches 1 und vorrichtungsgemäß durch die Merkmale des Anspruches 7 gelöst. Bevorzugte Aus- bzw. Weiterbildungen des erfindungsgemäßen Verfahrens sind in den Ansprüchen 2 bis 6 und bevorzugte Aus- bzw. Weiterbildungen der erfindungsgemäßen Vorrichtung sind in den Ansprüchen 8 bis 11 gekennzeichnet.

Erfindungsgemäß werden digitalisierte Bild- und Meßdaten-Signale vom Aufklärungs-Flugkörper zum Empfänger der Bodenstation übertragen. Das hat den Vorteil, daß weitere Verfahren wie eine Datenkompression und/oder eine Datenverschlüsselungim Gegensatz zur Übertragung analoger Signale - leicht implementierbar sind.

Für die Übertragung der digitalisierten Meßdaten-Signale wird ein geringer Prozentsatz der Pixel des jeweils zu übertragenden Bildes verwendet. Die Übertragung der digitalisierten Bildsignale erfolgt zweckmäßigerweise zeilenweise. Dabei wird jede Bildzeile vorzugsweise mit einem Unter-Synchronisationswort versehen, das es beispielsweise einer digitalisierten Grafikkarte eines Decoders des Empfängers der Bodenstation ermöglicht, eine Zeilensynchronisation durchzuführen. Außerdem kann in einer bestimmten Bildzeile, vorzugsweise in der letzten Bildzeile, ein Haupt-Synchronisationswort verwendet werden, durch das die digitale Grafikkarte des Empfängers die Bildsynchronisation erkennen kann. Desweiteren ist es möglich, einen Zeilenzähler zum Empfänger der Bodenstation mit zu übertragen.

Bei der Auswertung der Signale und der Darstellung der Bilddaten werden die in die Bilddaten eingestreuten Meßdaten, deren Position jeweils bekannt ist, wie Pixel behandelt und somit ebenfalls dargestellt. Das ist möglich, weil sich die Meßdaten quasi fortlaufend ändern und sich dadurch in der Bilddarstellung von dieser nicht unterscheiden.

Aufgrund der bekannten Position der Meßdaten im jeweiligen Bild, d.h. innerhalb der Bilddaten, ist eine Extraktion der Meßdaten aus dem gesamten Datenstrom in vorteilhafter Weise einfach möglich.

Ein Ausführungsbeispiel der erfindungsgemäßen Vorrichtung zur Echtzeit-Geländeaufklärung sowie ein Blockdiagramm des Rahmenaufbaus und der Bild- und Meßdaten-Extraktion sind in der Zeichnung dargestellt und werden nachfolgend beschrieben.

Es zeigen:
- Figur 1: eine schematische Blockdarstellung der Vorrichtung zur Echtzeit-Geländeaufklärung,und
- Figur 2: eine Blockdiagrammdarstellung des Rahmenaufbaus der Bild- und Meßdaten-Extraktion der Vorrichtung gemäß Figur 1.

Figur 1 zeigt schematisch in einer Blockdarstellung einen Aufklärungs-Flugkörper 10 mit einer Sendeantenne 12, eine Relaisstation 14 mit einer Empfangsantenne 16 und mit einer Sendeantenne 18, sowie eine Bodenstation 20 mit einer Empfangsantenne 22. Die Bodenstation 20 weist einen Empfänger 24 und einen Decoder 26 auf, die nachfolgend n Verbindung mit Figur 2 beschrieben werden. Die Figur 1 verdeutlicht schematisch die Datenverbindung zwischen dem Aufklärungs-Flugkörper 10 und der Bodenstation 20 über die Relaisstation 14.

Figur 2 verdeutlicht in einer Blockdarstellung den Rahmenaufbau und die Bild- und Meßdaten-Extraktion der erfindungsgemäßen Vorrichtung zur Echtzeit-Geländeaufklärung mit einer Kamera 28 eines Aufklärungs-Flugkörpers 10 gemäß Figur 1. Die Kamera 28 generiert Pixel Pik mit
Pl,l = Pixel 1 der ersten Bildzeile
Pl,n = Pixel n der ersten Zeile,
Pm,l = Pixel 1 der m-ten Zeile, und
Pm,n = n-tes Pixel der m-ten Zeile.

Die Pixelsignale Pik werden in einen Encoder 30 eingegeben.

Der Aufklärungs-Flugkörper 10 (sh. Figur 1) weist außer der Kamera 28 eine Sensoreinrichtung 32 zum Erfassen von Meßdaten Ai auf. In Figur 2 sind beispielhaft Meßdaten A1, A2, A14 und A14 verdeutlicht. Die Meßdaten der Sensoreinrichtung 32 werden in einen Encoder 34 eingegeben, der mit dem Encoder 30 der Kamera 28 verbunden ist. Der Encoder 30 weist einen Ausgang 36 auf, an dem eine Signal-Matrix 38 gegeben ist, wie sie in Figur 2 beispielhaft verdeutlicht ist. Diese Signal-Matrix 38, d.h. der entsprechende Rahmenaufbau, wird in einen Sender 40 eingegeben und durch die entsprechende Sendeantenne 12 (über eine in Figur 2 nicht dargestellte Relaisstation 14 - sh. Figur 1 -) an die Bodenstation 20 drahtlos übertragen. Mit der Bezugsziffer 22 ist auch in Figur 2 die Empfangsantenne der Bodenstation 20 bezeichnet. Die Empfangsantenne 22 ist mit dem Empfänger 24 verbunden, wie er oben in Verbindung mit Figur 1 erwähnt worden ist. Der Empfänger 24 ist über einen Bitsynchronizer 40 mit dem bereits in Verbindung mit Figur 1 erwähnten Decoder 26 verbunden. Der Decoder 26 weist einen Bildausgang 42, Meßdaten-Ausgänge 44 sowie einen Ausgang 46 auf, an den ein Interface 48 zur Meßdaten-Selektion angeschlossen ist. Das Interface 48 ist mit einer Einrichtung 50 zur Darstellung der Meßdaten verbunden. An die Meßdaten-Ausgänge 44 des Decoders 26 ist ein Meßdaten-PC 52 angeschlossen.

An den Bildausgang 42 des Decoders 26 ist ein Bilddaten-Interface 54 angeschlossen, das mit einer digitalen Grafikkarte 56 verbunden ist. Der Pfeil 58 zwischen dem Bilddaten-Interface 54 und der digitalen Grafikkarte 56 verdeutlicht schematisch die Horizontal-Synchronisation und der Pfeil 60 die Vertikal-Synchronisation. Der Pfeil Pl,1 zwischen dem Bilddaten-Interface und der digitalen Grafikkarte mit DSP (digital signal processor) verdeutlicht das weiter oben in Verbindung mit der Kamera 28 angegebene Pixel 1 der ersten Bildzeile. Die digitale Grafikkarte 56 zeigt also neben dem entsprechenden Bild des aufzuklärenden Geländes auch ein entsprechendes Bild der vom Aufklärungs-Flugkörper gleichzeitig aufgenommenen Meßdaten.

### Bezugsziffernliste:

- 10: Aufklärungs-Flugkörper
- 12: Sendeantenne (von 10)
- 14: Relaisstation
- 16: Empfangsantenne (von 14)
- 18: Sendeantenne (von 14)
- 20: Bodenstation
- 22: Empfangsantenne (von 20)
- 24: Empfänger (von 20)
- 26: Decoder (von 20)
- 28: Kamera (von 10)
- 30: Encoder (für 28)
- 32: Sensoreinrichtung (von 10)
- 34: Encoder (von 32)
- 36: Ausgang (von 30)
- 38: Signal-Matrix (an 36)
- 40: Bitsynchronizer (an 36)
- 42: Bildausgang (von 26)
- 44: Meßdaten-Ausgänge (von 26)
- 46: Ausgang (von 26 für 48)
- 48: Interface (für 50)
- 50: Einrichtung zur Meßdaten-Darstellung
- 52: Meßdaten-PC (an 44)
- 54: Bilddaten-Interface (für 56)
- 56: digitale Grafikkarte
- 58: Pfeil / Horizontalsynchronisation (zwischen 54 und 56)
- 60: Pfeil / Vertikalsynchronisation (zwischen 54 und 56)

## Patentansprüche

1. Verfahren zur Echtzeit-Geländeaufklärung, wobei mittels einer Kamera (28) eines Aufklärungs-Flugkörpers (10) ein Bild des aufzuklärenden Geländes aufgenommen wird und die entsprechenden Bildsignale drahtlos zu einem Empfänger (24) einer Bodenstation (20) übertragen werden, und wobei mittels einer Sensoreinrichtung (32) des Aufklärungs-Flugkörpers (10) gleichzeitig Meßdaten erfaßt und die entsprechenden Meßdatensignale simultan zum Empfänger (24) übertragen werden,
**dadurch gekennzeichnet,**
**daß** die Bildsignale und die Meßdaten digitalisiert werden, wobei ein bestimmter kleiner Prozentsatz der Pixel des jeweiligen Gelände-Bildes für die Übertragung der digitalisierten Meßdatensignale verwendet werden.

2. Verfahren nach Anspruch 1,
**dadurch gekennzeichnet,**
**daß** die Übertragung der Bildsignale zeilenweise erfolgt.

3. Verfahren nach Anspruch 2,
**dadurch gekennzeichnet,**
**daß** jede Bildzeile mit einem Unter-Synchronisationswort versehen wird.

4. Verfahren nach Anspruch 2 oder 3,
**dadurch gekennzeichnet,**
**daß** in einer bestimmten Bildzeile, vorzugsweise in der letzten Bildzeile, ein Haupt-Synchronisationswort verwendet wird.

5. Verfahren nach einem der Ansprüche 2 bis 4,
**dadurch gekennzeichnet,**
**daß** zum Empfänger (24) ein Zeilenzähler mit übertragen wird.

6. Verfahren nach einem der Ansprüche 1 bis 5,
**dadurch gekennzeichnet,**
**daß** die digitalisierten Bild- und Meßdatensignale über eine Relaisstation (14) zum Empfänger (24) der Bodenstation (20) übertragen werden.

7. Vorrichtung zur Echtzeit-Geländeaufklärung, mit einer Kamera (28) eines Aufklärungs-Flugkörpers (10) zur Aufnahme des aufzuklärenden Geländes, mit einer Sensoreinrichtung (32) des Aufklärungsflugkörpers (10) zum gleichzeitigen Erfassen von Meßdaten, und mit einem Empfänger (24) einer Bodenstation (20), wobei die dem Gelände entsprechenden Bildsignale und die den Meßdaten entsprechenden Meßdatensignale simultan drahtlos zu dem Empfänger (24) der Bodenstation (20) übertragen werden,
**dadurch gekennzeichnet,**
**daß** die Sensoreinrichtung (32) mit einem ersten Encoder (34) und daß die Kamera (28) mit einem zweiten Encoder (30) verbunden ist, wobei der erste Encoder (34) mit dem zweiten Encoder (30) derart zusammengeschaltet ist, daß ein bestimmter kleiner Prozentsatz der Pixel des jeweiligen Gelände-Bildes für die digitalisierten Meßdatensignale verwendet wird und daß der Empfänger (24) einen Decoder (26) mit einem Bildausgang (42) und Meßdaten-Ausgänge (44) aufweist.

8. Vorrichtung nach Anspruch 7,
**dadurch gekennzeichnet,**
**daß** der Bildausgang (42) des Decoders (26) mit einer digitalen Grafikkarte (56) verbunden ist.

9. Vorrichtung nach Anspruch 8,
**dadurch gekennzeichnet,**
**daß** die digitale Grafikkarte (56) mit dem Bildausgang (42) des Decoders (26) mittels eines Bilddaten-Interfaces (54) zusammengeschaltet ist.

10. Vorrichtung nach Anspruch 7,
**dadurch gekennzeichnet,**
**daß** an die Meßdaten-Ausgänge (44) des Decoders (26) ein Meßdaten-PC (52) angeschlossen ist.

## Claims

1. Method for real-time terrain reconnaissance, with an image of the terrain to be reconnoitred being recorded by means of a camera (28) in a reconnaissance airborne vehicle (10), and with the corresponding image signals being transmitted without the use of wires to a receiver (24) for a ground station (20) and with measurement data at the same time being recorded by means of a sensor device (32) in the reconnaissance airborne vehicle (10) and with the corresponding measurement data signals being transmitted simultaneously to the receiver (24),
**characterized**
**in that** the image signals and the measurement data are digitized, with a specific small percentage of the pixels of the respective terrain image being used for transmission of the digitized measurement data signals.

2. Method according to Claim 1,
**characterized**
**in that** the image signals are transmitted line by line.

3. Method according to Claim 2,
**characterized**
**in that** each image line is provided with a subsynchronization word.

4. Method according to Claim 2 or 3,
**characterized**
**in that** a main synchronization word is used in one specific image line, preferably in the last image line.

5. Method according to one of Claims 2 to 4,
**characterized**
**in that** a line counter is also transmitted to the receiver (24).

6. Method according to one of Claims 1 to 5,
**characterized**
**in that** the digitized image and measurement data signals are transmitted via a relay station (14) to the receiver (24) of the ground station (20).

7. Apparatus for real-time terrain reconnaissance, having a camera (28) in a reconnaissance airborne vehicle (10) for recording of the terrain to be reconnoitred, having a sensor device (32) in the reconnaissance airborne vehicle (10) for simultaneous recording of measurement data, and having a receiver (24) for a ground station (20), with the image signals which correspond to the terrain and the measurement data signals which correspond to the measurement data being transmitted simultaneously without the use of wires to the receiver (24) for the ground station (20),
**characterized**
**in that** the sensor device (32) is connected to a first encoder (34), and in that the camera (28) is connected to a second encoder (30), with the first encoder (34) and the second encoder (30) being interconnected in such a manner that a specific small percentage of the pixels of the respective terrain image is used for the digitized measurement data signals, and in that the receiver (24) has a decoder (26) with an image output (42) and measurement data outputs (44).

8. Method according to Claim 7,
**characterized**
**in that** the image output (42) of the decoder (26) is connected to a digital graphics card (56).

9. Method according to Claim 8,
**characterized**
**in that** the digital graphics card (56) is connected to the image output (42) of the decoder (26) by means of an image data interface (54).

10. Method according to Claim 7,
**characterized**
**in that** a measurement data PC (52) is connected to the measurement data outputs (44) of the decoder (26).

## Revendications

1. Procédé pour la reconnaissance d'un terrain en temps réel, dans lequel une photo du terrain à reconnaître est prise au moyen d'un appareil photographique (28) d'un missile de reconnaissance (10) et les signaux d'image sont transmis sans fil à un récepteur (24) d'une station terrestre (20) et dans lequel des données de mesure sont saisies en même temps au moyen d'un équipement à capteurs (32) du missile de reconnaissance (10) et les signaux de données de mesure correspondants sont transmis simultanément au récepteur (24), **caractérisé en ce que** les signaux d'image et les données de mesure sont numérisés, un petit pourcentage déterminé des pixels de l'image concernée du terrain étant utilisé pour la transmission des signaux de données de mesure numérisés.

2. Procédé selon la revendication 1, **caractérisé en ce que** la transmission des signaux d'image s'effectue ligne par ligne.

3. Procédé selon la revendication 2, **caractérisé en ce que** chaque ligne d'image est pourvue d'un mot de sous-synchronisation.

4. Procédé selon la revendication 2 ou 3, **caractérisé en ce qu'**un mot de synchronisation principale est utilisé dans une ligne d'image déterminée, de préférence dans la dernière ligne d'image.

5. Procédé selon l'une quelconque des revendications 2 à 4, **caractérisé en ce qu'**un compteur de lignes est transmis conjointement au récepteur (24).

6. Procédé selon l'une quelconque des revendications 1 à 5, **caractérisé en ce que** les signaux d'image et de données de mesure numérisés sont transmis par l'intermédiaire d'une station relais (14) au récepteur (24) de la station terrestre (20).

7. Dispositif pour la reconnaissance d'un terrain en temps réel, comprenant un appareil photographique (28) d'un missile de reconnaissance (10) pour la prise de vue du terrain à reconnaître, un équipement à capteurs (32) du missile de reconnaissance (10) pour saisir en même temps des données de mesure et un récepteur (24) d'une station terrestre (20), les signaux d'image correspondant au terrain et les signaux de données de mesure correspondant aux données de mesure étant transmis simultanément sans fil au récepteur (24) de la station terrestre (20), **caractérisé en ce que** l'équipement à capteurs (32) est connecté à un premier codeur (34) et que l'appareil photographique (28) est connecté à un second codeur (30), le premier codeur (34) étant connecté au second codeur (30) de façon à ce qu'un petit pourcentage déterminé des pixels de la photo du terrain concernée soit utilisé pour les signaux de données de mesure numérisés et que le récepteur (24) présente un décodeur (26) comportant une sortie d'image (42) et des sorties de données de mesure (44).

8. Dispositif selon la revendication 7, **caractérisé en ce que** la sortie d'image (42) du décodeur (26) est connectée à une carte graphique numérique (56).

9. Dispositif selon la revendication 8, **caractérisé en ce que** la carte graphique numérique (56) est connectée à la sortie d'image (42) du décodeur (26) au moyen d'une interface de données d'image (54).

10. Dispositif selon la revendication 7, **caractérisé en ce qu'**un PC pour données de mesure (52) est connecté aux sorties de données de mesure (44) du décodeur (26).
